# EUROPÄISCHE PATENTSCHRIFT

(11) **EP 0 563 848 B1**
(45) Veröffentlichungstag und Bekanntmachung des Hinweises auf die Patenterteilung: **05.06.1996**
(21) Anmeldenummer: 93105155.1
(22) Anmeldetag: 29.03.1993
(51) Int. Cl.: H01H 3/30

(54) **Federspeicher-Drehantrieb**
Spring loaded rotary drive
Entrainement rotatif à ressort accumulateur

(30) Priorität: 01.04.1992 DE 4210851
(43) Veröffentlichungstag der Anmeldung: 06.10.1993
(73) Patentinhaber: Gec Alsthom T & D GmbH, D-70772 Filderstadt (DE)
(72) Erfinder: Perle, Josef, Dipl.-Ing., W-7440 Nürtingen 10 (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- EP-A- 0 255 855
- EP-A- 0 325 746
- EP-A- 0 400 632
- DE-A- 3 150 905
- US-A- 4 253 003

## Beschreibung

Die Erfindung betrifft einen Federspeicher-Drehantrieb für elektrische Schaltgeräte, insbesondere Lasttrennschalter, mit einem mit der betreffenden Schalterwelle verbindbaren Sperrorgan, zwei auf einander gegenüberliegenden Seiten des Sperrorgans angeordneten Klinken, die in den verschiedenen Schaltstellungen mit am Umfang des insbesondere scheibenartigen Sperrorgans vorgesehenen Riegelflächen zusammenwirken und jeweils entgegen einer Federkraft lösbar sind, einer relativ zum Sperrorgan drehbaren Steuerscheibe, an deren Umfang Steuerflächen zur Klinkenabhebung vorgesehen sind, sowie mit einer zwischen dem Sperrorgan und der Steuerscheibe angeordneten Federeinrichtung.

Bei einem aus der DE 39 18 102 A1 bekannten Federspeicher-Drehantrieb der eingangs genannten Art wird die Steuerscheibe bei einem jeweiligen Umschaltvorgang stets so weit relativ zum Sperrorgan verdreht, daß am Ende dieser Drehbewegung die das Sperrorgan blockierende Klinke durch die betreffende Steuerfläche der Steuerscheibe vollständig abgehoben und das Sperrorgan somit freigegeben wird, wodurch dieses schlagartig in die gewünschte Schaltstellung überführt wird.

Für bestimmte Anwendungsfälle, wie zum Beispiel den Trafoschalter-Antrieb, ist es erforderlich, den Schalter zumindest zeitweise für den Übergang in eine betreffende Schaltstellung vorgespannt zu halten.

Aus der DE 31 50 905 A1 ist eine demselben Zweck wie die Federspeicher-Drehantriebe der eingangs genannten Art dienende, nach demselben Funktionsprinzip arbeitende Vorrichtung zur steuerbaren Blockierung und Auslösung einer über einen Kraftspeicher in Ein- und Ausschaltrichtung vorspannbaren Schaltwelle eines Lasttrennschalters mit zwischen der Schaltwelle und dem Schalterrahmen vorgesehenen Blockierelementen und einer steuerbaren Auslösewelle bekannt. Auch bei dieser bekannten Vorrichtung ist somit bereits eine Fernauslösung möglich. Hierbei handelt es sich um einen Zweistellungsschalter, dessen Kraftspeicher durch eine Drehstabfeder mit einer sich durch die Schaltwelle erstreckenden Federstabwelle gebildet ist und bei dem ein über die Auslösewelle betätigbares, jeweils bei gespannter Drehstabfeder wirksames Verklinkungsorgan an einem Seitenträger des Schalterrahmens angeordnet ist, während die Blockierelemente an dessen anderem Seitenträger angebracht sind.

Ziel der Erfindung ist es, einen weiteren Federspeicher-Drehantrieb der eingangs genannten Art zu schaffen, der bei einfachstem Aufbau und zuverlässigem Betrieb insbesondere auch eine solche Betriebsart ermöglicht, bei der der betreffende Schalter lediglich in eine jeweilige Schaltstellung vorgespannt ist.

Die Aufgabe wird nach der Erfindung dadurch gelöst, daß wenigstens eine der zur Verriegelung des Sperrorgans vorgesehenen Klinken zusätzlich mit einer an der Steuerscheibe vorgesehenen Riegelfläche zusammenwirkt, um die Steuerscheibe bei gespannter Federanordnung abzustützen, während das Sperrorgan über eine eine Selbstauslösung zulassende Schrägfläche an der anderen Klinke abgestützt ist, die hierzu durch die betreffende Steuerfläche der Steuerscheibe teilweise abgehoben und durch ein lösbares Blockierelement an einem weiteren Abheben gehindert ist.

Erfindungsgemäß wird somit eine jeweilige, zur Verriegelung des Sperrorgans dienende Klinke zusätzlich dazu verwendet, die Steuerscheibe bei gespannter Federanordnung solange abzustützen, bis das durch die andere Klinke blockierte Sperrorgan durch Lösen eines an dieser Klinke angreifenden Blockierelements freigegeben wird und das Sperrorgan schlagartig in die gewünschte Schaltstellung überführt ist. Irgendwelche besonderen, zusätzlichen Arretiermittel sind demnach nicht erforderlich. Nach einer Freigabe der das Sperrorgan blockierenden Klinke durch das Blockierelement wird diese Klinke über die Schrägfläche des vorgespannten Sperrorgans vollständig abgehoben. Nach einem Lösen des Blockierelements kann somit das vorgespannte Sperrorgan unmittelbar der Steuerscheibe nachfolgen.

Die Steuerscheibe kann durch die betreffende Klinke beispielsweise in einer Bereitschaftstellung verriegelbar sein, in der das über die Schrägfläche an der anderen Klinke abgestützte Sperrorgan für einen Übergang von einer AUS- in eine EIN-Stellung des Schaltgeräts in die EIN-Stellung vorgespannt ist. Insbesondere für einen Trafoschalter-Antrieb ist es auch möglich, das Sperrorgan in die AUS-Stellung vorzuspannen.

Vorzugsweise umfaßt die Steuerscheibe wenigstens zwei Riegelflächen, die in unterschiedlichen Bereitschaftstellungen der Steuerscheibe jeweils mit einer betreffenden, zusätzlich zur Verriegelung des Sperrorgans vorgesehenen Klinke zusammenwirken.

Indem die unterschiedlichen Klinken zugeordneten Blockierelemente über eine gemeinsame Betätigungseinrichtung gleichzeitig betätigbar sind, ist ein Verklemmen der Klinken zuverlässig ausgeschlossen.

In den Unteransprüchen sind weitere vorteilhafte Ausführungsvarianten des erfindungsgemäßen Federspeicher-Drehantriebs angegeben.

Die Erfindung wird im folgenden anhand eines Ausführungsbeispiels unter Bezugnahme auf die Zeichnung näher erläutert; in dieser zeigt:
- Figur 1: eine rein schematische Darstellung eines Federspeicher-Drehantriebs mit in die EIN-Stellung vorgespanntem Sperrorgan,
- Figur 2: eine rein schematische Darstellung des in Figur 1 gezeigten Federspeicher-Drehantriebs mit in die AUS-Stellung vorgespanntem Sperrorgan, wobei die den Halbwellen zugeordnete gemeinsame Betätigungseinrichtung weggelassen ist, und
- Figur 3: eine Ansicht des Federspeicher-Drehantriebs in Richtung des Pfeiles F gemäß Figur 1.

Der in den Figuren 1 bis 3 dargestellte Federspeicher-Drehantrieb 10 ist zur Verwendung mit einem Lasttrennschalter mit zusätzlich zur EIN- und AUS-Stellung vorgesehener Erdungsstellung ausgelegt.

Dieser Federspeicher-Drehantrieb 10 umfaßt ein mit der betreffenden Schalterwelle 14 verbindbares Sperrorgan 16, zwei auf einander gegenüberliegenden Seiten des Sperrorgans 16 angeordnete, über Exzenterbolzen 86, 88 schwenkbar an einer Grundplatte 12 gelagerte Klinken 18, 20, eine relativ zum Sperrorgan 16 und damit auch zur Schalterwelle 14 drehbare Steuerscheibe 34 sowie eine zwischen dem Sperrorgan 16 und der Steuerscheibe 34 angeordnete Federeinrichtung (nicht ge- . zeigt).

Zur Verbindung mit der Schalterwelle 14 kann das Sperrorgan 16 an einer Trägernabe angebracht sein, die mit der Schalterwelle 14 zur Herstellung einer drehfesten Verbindung beispielsweise verkeilt ist. Das Sperrorgan 16 kann mit der nicht gezeigten Trägernabe durch eine Gummischicht verbunden sein, um bei einer begrenzt zugelassenen Relativdrehung eine gewisse Stoßdämpfung zu erzielen.

Die Klinken 18, 20 wirken in den verschiedenen Schaltstellungen mit am Umfang des insbesondere scheibenartigen Sperrorgans 16 vorgesehenen Riegelflächen 22 - 32 zusammen.

Die Klinken 18, 20 sind jeweils federnd gegen den Umfang des scheibenartigen Sperrorgans 16 bzw. der Steuerscheibe 34 gehalten und entgegen der Federkraft lösbar. Hierzu sind am Umfang der relativ zum Sperrorgan 16 drehbaren Steuerscheibe 34 Steuerflächen 36 - 40 zur Klinkenabhebung vorgesehen.

Die Federung der Klinken 18, 20 kann ebenso wie die zwischen dem Sperrorgan 16 und der Steuerscheibe 34 vorgesehene Federeinrichtung jeweils durch eine Drehfeder gebildet sein. Hierbei wird die zwischen dem Sperrorgan 16 und der Steuerscheibe 34 angeordnete, nicht gezeigte Drehfeder stets dann gespannt, wenn die Steuerscheibe 34 in der einen oder in der anderen Richtung relativ zum Sperrorgan 16 verdreht wird.

Beim vorliegenden Ausführungsbeispiel wirken beide zur Verriegelung des Sperrorgans 16 dienende Klinken 18, 20 zusätzlich jeweils mit einer am Umfang der Steuerscheibe 34 vorgesehenen Riegelfläche 42, 44 zusammen, um die Steuerscheibe 34 bei gespannter Federanordnung abzustützen, während das Sperrorgan 16 über eine eine Selbstauslösung zulassende Schrägfläche 46, 48 an der jeweils anderen Klinke 20, 18 abgestützt ist. Hierzu ist die jeweilige, an der betreffenden Schrägfläche 46, 48 anliegende Klinke durch die betreffende Steuerfläche 36, 38 am Umfang der Steuerscheibe 34 zwar bereits teilsweise abgehoben, jedoch noch durch ein lösbares Blockierelement 50, 52 an einem weiteren Abheben gehindert.

Die den beiden Klinken 20, 18 zugeordneten Blockierelemente 50, 52 umfassen jeweils eine mittels eines Betätigungshebels 54, 56 verschwenkbare, im Schwenkbereich der betreffenden Klinke 20, 18 angeordnete Halbwelle 58, 60.

Die den beiden Klinken 20, 18 zugeordneten Halbwellen 58, 60 sind durch eine gemeinsame Betätigungseinrichtung 62 gleichzeitig betätigbar.

Diese an einem Anbau 94 mit einer Klemmleiste 84 vorgesehene Betätigungseinrichtung 62 umfaßt einen Hubmagneten 64, dessen Anker 66 am unteren Ende einen Zapfen 68 trägt, der in ein am einen Ende des Betätigungshebels 56 vorgesehenes Langloch 70 eingreift. Das andere Ende dieses Betätigungshebels 56 ist mit der drehbar am Anbau 94 gelagerten Halbwelle 60 verbunden.

Das obere Ende des Ankers 66 umfaßt zwei einen Abstand zueinander aufweisende Arme 66', 66'' (vergleiche Figur 3), die jeweils mit einem Langloch 74 versehen sind, in das ein Zapfen 72 eingreift, der am zwischen den beiden Armen 66', 66'' des Ankers 66 angeordneten Ende eines um eine Achse 78 am Anbau 94 schwenkbar gelagerten Hebels 76 angebracht ist. Der andere Hebelarm des Hebels 76 ist am freien Ende gelenkig mit einem einstellbaren Gestänge 80 verbunden, welches am unteren Ende über ein Drehgelenk 82 mit dem linken Ende des mit der Halbwelle 58 verbundenen Betätigungshebels 54 gekoppelt ist. Auch diese Halbwelle 58 ist wiederum drehbar am Anbau 94 gelagert. Die Anordnung ist derart getroffen, daß bei nach oben bewegtem Anker 66 beide Klinken 20, 18 durch die Halbwellen 58, 60 blockiert und bei nach unten bewegtem Anker gleichzeitig freigegeben sind.

Die beiden Klinken 20, 18 können über einen Hebel 90 und einen verlängerten Druckknopf 92 (vergleiche Figuren 1 und 3) auch manuell ausgelöst werden.

Am Anbau 94 können zusätzlich Einrichtungen 96 zur Befestigung von Meldeschaltern vorgesehen sein.

Die Funktionsweise des erfindungsgemäßen Federspeicher-Drehantriebs ist wie folgt:

In der AUS-Stellung liegt die linke Klinke 18 an der Riegelfläche 22 und die rechte Klinke 20 an der Riegelfläche 24 des Sperrorgans 16 an. Soll dieses Sperrorgan 16 nun in die EIN-Stellung vorgespannt werden, so wird die Steuerscheibe 34 beispielsweise mittels eines Steckhebels oder durch einen Antriebsmotor im Uhrzeigersinn gedreht (vergleiche Figur 1). Dabei wird die rechte Klinke 20 durch die am Umfang der Steuerscheibe 34 vorgesehene Steuerfläche 36 so weit nach außen verschwenkt, bis diese Klinke 20 an der die Sperrstellung einnehmenden Halbwelle 58 anschlägt und dadurch an einem vollständigen Abheben gehindert ist. In dieser teilweise abgehobenen Stellung der Klinke 20 stützt sich das Sperrorgan 16 über die sich an die Riegel fläche 24 anschließende Schrägfläche 46 an der Klinke 20 ab. Dabei hat sich das Sperrorgan 16 um einen Winkel β von etwa 2° im Uhrzeigersinn gedreht, so daß die Riegel fläche 22 einen geringfügigen Abstand zur Klinke 18 einnimmt.

Sobald die zwischen dem Sperrorgan 16 und der Steuerscheibe 34 angeordnete Federeinrichtung zumindest im wesentlichen gespannt ist, nimmt die Steuerscheibe 34 die in Figur 1 gezeigte Stellung ein, in der die federbelastete Klinke 18 zusätzlich um einen geringfügigen Betrag nach rechts verschwenkt ist und sich die Steuerscheibe 34 über die am Umfang vorgesehene Riegel fläche 42 an dieser Klinke 18 abstützt.

Die Schrägfläche 46, über die das Sperrorgan 16 an der anderen, rechten Klinke 20 abgestützt ist, schließt mit einer durch den Mittelpunkt der Schalterwelle sowie den Berührungspunkt mit der Klinke 20 verlaufenden Geraden G einen Winkel α von etwa 30° ein.

In der in Figur 1 gezeigten Schalterstellung ist somit das Sperrorgan 16 über die Steuerscheibe 34 und die zwischen dieser und dem Sperrorgan angeordnete Federeinrichtung in die EIN-Stellung vorgespannt.

Sobald die rechte Klinke 20 über die Halbwelle 58 durch eine entsprechende Betätigung des Hubmagneten 64 freigegeben wird, wird die Klinke 20 über die eine Selbstauslösung bewirkende Schrägfläche 46 des Sperrorgans 16 vollständig abgehoben, worauf das mit der Schalterwelle 14 verbundene Sperrorgan 16 schlagartig in der dem Uhrzeigersinn entsprechenden Richtung RE in die EIN-Stellung überführt wird. Hierbei wird die linke Klinke 18 durch die am Umfang des Sperrorgans 16 vorgesehene Flanke 98 nach außen unter die Halbwelle 60 verschwenkt, bis sie nach Erreichen der EIN-Stellung in eine am Umfang des Sperrorgans 16 vorgesehene Aussparung 104 einschnappt und an der Riegelfläche 26 des Sperrorgans 16 anliegt. Am Ende des schlagartigen Übergangs des Sperrorgans 16 in die EIN-Stellung schlägt dieses Sperrorgan 16 mit der Riegelfäche 28 an der rechten Klinke 20 auf, die nach einer Anlage der linken Klinke 18 an der Riegelfläche 26 an dieser Riegelfläche 28 angelegt bleibt, so daß das Sperrorgan 16 in der EIN-Stellung durch die beiden Klinken 18, 20 spielfrei fixiert ist.

Die am Umfang des scheibenförmigen Sperrorgans 16 vorgesehene Schrägfläche 46 schließt mit der durch die Drehachse D des Drehantriebs sowie den Berührungspunkt zwischen der Schrägfläche 46 und der Klinke 20 verlaufenden Geraden G einen Winkel α von etwa 30° ein (vergleiche Figur 1). Anhand von Figur 1 ist auch zu erkennen, daß das Sperrorgan 16 in der dort gezeigten, in die EIN-Stellung vorgespannten Stellung gegenüber der AUS-Stellung, in der die beiden Klinken 18, 20 an den Riegelflächen 22, 24 anliegen, um einen Winkel β von etwa 2° im Uhrzeigersinn verdreht ist.

Über die den beiden Blockierelementen 50, 52 zugeordnete gemeinsame Betätigungseinrichtung 62 ist sichergestellt, daß die beiden Halbwellen 58, 60 gleichzeitig gedreht werden und dadurch ein Verklemmen der Klinken 18, 20 in jedem Falle ausgeschlossen ist.

Bei der Darstellung gemäß Figur 2 ist das Sperrorgan 16 in die AUS-Stellung vorgespannt.

Um diesen Betriebszustand zu erhalten, wird die Steuerscheibe 34 entgegen dem Uhrzeigersinn um die Drehachse D gedreht, wodurch die linke Klinke 18 durch die Steuerfläche 38 am Umfang der Steuerscheibe 34 bis zum Anschlag an die sperrende Halbwelle 60 nach links verschwenkt wird. Hierbei wird wiederum die zwischen dem Sperrorgan 16 und der Steuerscheibe 34 angeordnete Federeinrichtung gespannt. Bei einer entsprechend weiten, durch die Halbwelle 60 begrenzten Verdrehung der Steuerscheibe 34 entgegen dem Uhrzeigersinn fällt die federbelastete Klinke 20 in die am Umfang der Steuerscheibe 34 vorgesehene Aussparung 102 ein, worauf sich diese Steuerscheibe über deren Riegelfläche 44 an der rechten Klinke 20 abstützt.

In dieser in die AUS-Stellung vorgespannten Stellung ist die linke Klinke 18 teilweise abgehoben, so daß sich das Sperrorgan 16 nunmehr nicht mehr über die Riegelfläche 26, sondern über die sich daran anschließende, eine Selbstauslösung zulassende Schrägfläche 48 an der Klinke 18 abstützt. Diese Schrägfläche 48 ist in der gleichen Weise ausgebildet wie die Schrägfläche 46. In dieser in die AUS-Stellung vorgespannten Lage ist das Sperrorgan 16 geringfügig im Uhrzeigersinn gegenüber der EIN-Stellung verschwenkt, so daß deren Riegelfläche 28 nunmehr einen geringen Abstand zur Klinke 20 aufweist.

Wird nun die Halbwelle 60 über den Hubmagneten 64 und den Betätigungshebel 56 entgegen dem Uhrzeigersinn in die Freigabestellung verschwenkt, so wird die linke Klinke 18 über die Schrägfläche 48 des in die AUS-Stellung vorgespannten Sperrorgans 16 weiter nach links unter die Halbwelle 60 verschwenkt, worauf das Sperrorgan 16 schlagartig entgegen dem Uhrzeigersinn in Richtung RA in die AUS-Stellung überführt wird. Am Ende dieser Drehbewegung schlägt das Sperrorgan 16 mit der Riegelfläche 22 an der linken Klinke 18 auf. Ferner wird während der Verdrehung des Sperrorgans 16 in Richtung RA die rechte Klinke 20 über die Flanke 100 am Umfang der Sperrscheibe 16 nach außen unter die ebenfalls die Freigabestellung einnehmende Halbwelle 58 verschwenkt. Anschließend schnappt diese Klinke 20 aufgrund der ihr zugeordneten Feder wiederum nach innen, worauf sie sich an der Riegelfläche 24 des Sperrorgans 16 anlegt. In der erreichten AUS-Stellung ist das Sperrorgan 16 somit durch die beiden mit den Riegelflächen 22 und 24 zusammenwirkenden Klinken 18, 20 spielfrei fixiert.

Auch während der Einschaltbewegung des Sperrorgans ist über die den Blockierelementen 50, 52 zugeordnete gemeinsame Betätigungseinrichtung 62 wiederum sichergestellt, daß die beiden Halbwellen 58, 60 gleichzeitig in die Freigabestellung gedreht werden und damit ein Verklemmen der Klinken 18, 20 jederzeit ausgeschlossen ist.

Die Steuerscheibe 34 kann sich im Anschluß an die Ausschaltbewegung der Sperrscheibe 16 zunächst um einen Winkel γ von etwa 9° weiter entgegen dem Uhrzeigersinn in Richtung RA drehen, worauf die linke Klinke 18 infolge der am Umfang der Steuerscheibe 34 vorgesehenen Schrägfläche 105 geringfügig nach links unter die Halbwelle 60 verschwenkt wird, so daß die linke Klinke 18 aufgrund der ihr zugeordneten Feder schließlich an der am Umfang der Steuerscheibe 34 vorgesehenen Steuerfläche 40 anliegt. Somit kann der Schalter in eine Erdungsstellung verbracht werden, indem die Steuerscheibe 16 beispielsweise wiederum mittels eines Steckhebels oder durch einen Motorantrieb weiter nach links in Richtung RA verdreht wird.

Mit einer solchen weiteren Verdrehung der Steuerscheibe 34 nach links wird die Klinke 18 durch die Steuerfläche 40 weiter nach links verschwenkt, bis sie sich von der Riegelfläche 22 des Sperrorgans 16 abhebt, worauf dieses Sperrorgan infolge der inzwischen gespannten Federanordnung zwischen diesem Sperrorgan 16 und der Steuerscheibe 34 schlagartig der Steuerscheibe in die Erdungsstellung nacheilt. Am Ende dieser Bewegung schlägt die Sperrscheibe 16 mit der Riegelfläche 30 an der Klinke 18 auf. Andererseits schnappt auch die rechte Klinke 20 wiederum nach innen, worauf sie sich an die Riegelfläche 32 des Sperrorgans 16 anlegt. In der Erdungsstellung ist die Sperrscheibe 16 somit durch die beiden mit den Riegelflächen 30, 32 des Sperrorgans 16 zusammenwirkenden Klinken 18, 20 spielfrei fixiert.

In der Erdungsstellung hintergreift eine Riegelfläche 106 die linke Klinke 18. Wie anhand von Figur 1 zu erkennen ist, ist diese Riegelfläche 106 der Steuerscheibe 34 in der in die AUS-Stellung vorgespannten Lage um einen Winkel ϑ von etwa 27° gegenüber der Horizontalen H entgegen dem Uhrzeigersinn versetzt.

Wie insbesondere anhand von Figur 1 und Figur 3 zu erkennen ist, können die die Halbwellen 58, 60 aufweisenden Blockierelemente 50, 52 über das den Betätigungshebel 54 umfassende Gestänge 80 manuell betätigt werden. Hierzu ist ein um eine Achse 108 schwenkbar am Anbau 94 angebrachter Hebel 90 vorgesehen, der am mit der Halbwelle 58 verbundenen Zwischenhebel 54 angreift und über einen verlängerten Druckknopf 92 betätigbar ist.

## Patentansprüche

1. Federspeicher-Drehantrieb (10) für elektrische Schaltgeräte, insbesondere Lasttrennschalter, mit einem mit der betreffenden Schalterwelle (14) verbindbaren Sperrorgan (16), zwei auf einander gegenüberliegenden Seiten des Sperrorgans (16) angeordneten Klinken (18, 20), die in den verschiedenen Schaltstellungen mit am Umfang des insbesondere scheibenartigen Sperrorgans (16) vorgesehenen Riegelflächen (22 - 32) zusammenwirken und jeweils entgegen einer Federkraft lösbar sind, einer relativ zum Sperrorgan (16) drehbaren Steuerscheibe (34), an deren Umfang Steuerflächen (36 - 40) zur Klinkenabhebung vorgesehen sind, sowie mit einer zwischen dem Sperrorgan (16) und der Steuerscheibe (34) angeordneten Federeinrichtung,
dadurch **gekennzeichnet,**
daß wenigstens eine der zur Verriegelung des Sperrorgans (16) vorgesehenen Klinken (18, 20) zusätzlich mit einer an der Steuerscheibe (34) vorgesehenen Riegelfläche (42, 44) zusammenwirkt, um die Steuerscheibe (34) bei gespannter Federanordnung abzustützen, während das Sperrorgan (16) über eine eine Selbstauslösung zulassende Schrägfläche (46, 48) an der anderen Klinke (20, 18) abgestützt ist, die hierzu durch die betreffende Steuerfläche (36, 38) der Steuerscheibe (34) teilweise abgehoben und durch ein lösbares Blockierelement (50, 52) an einem weiteren Abheben gehindert ist.

2. Federspeicher-Drehantrieb nach Anspruch 1,
dadurch **gekennzeichnet,**
daß die Steuerscheibe (34) durch die betreffende Klinke (18) in einer Bereitschaftstellung verriegelbar ist, in der das über die Schrägfläche (46) an der anderen Klinke (20) abgestützte Sperrorgan (16) für einen Übergang von einer AUS- in eine EIN-Stellung des Schaltgeräts in die EIN-Stellung vorgespannt ist.

3. Federspeicher-Drehantrieb nach Anspruch 1,
dadurch **gekennzeichnet,**
daß die Steuerscheibe (34) durch die betreffende Klinke (20) in einer Bereitschaftstellung verriegelbar ist, in der das über die Schrägfläche (48) an der anderen Klinke (18) abgestützte Sperrorgan (16) für einen Übergang von einer EIN- in eine AUS-Stellung des Schaltgeräts in die AUS-Stellung vorgespannt ist.

4. Federspeicher-Drehantrieb nach einem der vorhergehenden Ansprüche,
dadurch **gekennzeichnet,**
daß die Steuerscheibe (34) wenigstens zwei Riegelflächen (42, 44) umfaßt, die in unterschiedlichen Bereitschaftstellungen der Steuerscheibe (34) jeweils mit einer betreffenden, zusätzlich zur Verriegelung des Sperrorgans (16) vorgesehenen Klinke (18, 20) zusammenwirken.

5. Federspeicher-Drehantrieb nach einem der vorhergehenden Ansprüche,
dadurch **gekennzeichnet,**
daß das lösbare Blockierelement (50, 52) eine insbesondere mittels eines Betätigungshebels (54, 56) verschwenkbare Halbwelle (58, 60) umfaßt, die im Schwenkbereich der betreffenden Klinke (20, 18) angeordnet ist.

6. Federspeicher-Drehantrieb nach einem der vorhergehenden Ansprüche,
dadurch **gekennzeichnet,**
daß die unterschiedlichen Klinken (20, 18) zugeordneten Blockierelemente (50, 52) über eine gemeinsame Betätigungseinrichtung (62) gleichzeitig betätigbar sind.

## Claims

1. Spring-loaded rotary drive (10) for electrical switching apparatus, in particular for load interruption switches, comprising a blocking member (16) which can be connected to the relevant switch shaft (14), two latches (18, 20) arranged on opposite sides of the blocking member (16) which cooperate in the different switch positions with latch surfaces (22 - 32) provided at the periphery of the in particular disc-like blocking member (16) and which are respectively releasable against a spring force, a control disc (34) which is rotatable relative to the blocking member (16), with control surfaces (36 - 40) being provided at its periphery for latch lifting, and also with a spring means arranged between the blocking member (16) and the control disc (34), characterised in that at least one of the latches (18, 20) provided for the latching of the blocking member (16) additionally cooperates with a latch surface (42, 44) provided at the control disc (34) in order to support the control disc (34) with a tensioned spring arrangement, whereas the blocking member (16) is supported at the other latch (20, 18) via an inclined surface (46, 48) which permits a self release, for which the other latch is partially lifted by the relevant control surface (36, 38) of the control disc (35) and is prevented from lifting further by a releasable blocking element (50, 52).

2. Spring-loaded rotary drive in accordance with claim 1, characterised in that the control disc (34) can be latched by the relevant latch (18) in a position ready for action in which the blocking member (16), which is supported via the inclined surface (46) at the other latch (20), is biased into an ON position for a transition of the switching apparatus from an OFF position into the ON position.

3. Spring-loaded rotary drive in accordance with claim 1, characterised in that the control disc (34) can be latched by the relevant latch (20) in a position ready for operation in which the blocking member (16), which is supported via the inclined surface (48) at the other latch (18), is biased into an Off position for a transition of the switching apparatus from an ON position into the OFF position.

4. Spring-loaded rotary drive in accordance with one of the preceding claims, characterised in that the control disc (34) has at least two latch surfaces (42, 44) which, in different positions of the control disc (34) ready for operation, respectively cooperate with a relevant latch (18, 20) which is additionally provided for the latching of the blocking member (16).

5. Spring-loaded rotary drive in accordance with one of the preceding claims, characterised in that the releasable blocking element (50, 52) includes a half-shaft (58, 60) which is in particular pivotable by means of an actuating lever (54, 56) and which is arranged in the region of pivoting of the relevant latch (20, 18).

6. Spring-loaded rotary drive in accordance with one of the preceding claims, characterised in that the blocking elements (50, 52) associated with different latches (20, 18) are simultaneously actuatable via a common actuating device (62).

## Revendications

1. Entraînement rotatif à ressort accumulateur (10), pour des appareils de commutation électriques, en particulier des sectionneurs à coupure en charge, avec un organe de blocage (16) susceptible d'assurer la liaison à l'arbre de commutateur (14) concerné, deux cliquets (18, 20), disposés sur deux côtés mutuellement opposés de l'organe de blocage (16) et coopérant, dans les différentes positions de commutation, avec des surfaces de verrouillage (22 à 32) prévues sur la périphérie de l'organe de blocage (16) qui, en particulier, est en forme de disque et susceptibles d'être désolidarisés chacun à l'encontre de la force d'un ressort, un disque de commande (34) susceptible de tourner par rapport à l'organe de blocage (16) et sur la périphérie duquel sont prévues des surfaces de commande (36 à 40) pour assurer le soulèvement du cliquet, ainsi qu'un dispositif élastique disposé entre l'organe de blocage (16) et le disque de commande (34),
caractérisé en ce que,
au moins l'un des cliquets (18, 20) prévus pour assurer le verrouillage de l'organe de blocage (16) coopère en plus avec une surface de verrouillage (42, 44) prévue sur le disque de commande (34), pour soutenir le disque de commande (34) lorsque le dispositif élastique est tendu, tandis que l'organe de blocage (16) est soutenu sur l'autre cliquet (20, 18) par l'intermédiaire d'une surface oblique (46, 48) permettant un auto-déclenchement, l'autre cliquet étant à cette fin partiellement levé au moyen de la surface de commande (36, 38) concernée du disque de commande (34) et étant empêché de continuer son soulèvement au moyen d'un élément de blocage (50, 52) désolidarisable.

2. Entraînement rotatif à ressort accumulateur selon la revendication 1,
caractérisé en ce que,
au moyen du cliquet (18) concerné, le disque de commande (34) est susceptible d'être verrouillé en une position de disponibilité dans laquelle l'organe de blocage (16), soutenu, par l'intermédiaire de la surface oblique (46), sur l'autre cliquet (20), prévu pour le passage d'une position HORS SERVICE à une position EN SERVICE de l'appareil de commutation, est précontraint dans la position EN SERVICE.

3. Entraînement rotatif à ressort accumulateur selon la revendication 1,
caractérisé en ce que
au moyen du cliquet (20) concerné, le disque de commande (34) est susceptible d'être verrouillé en une position de disponibilité dans laquelle l'organe de blocage (16), soutenu, par l'intermédiaire de la surface oblique (48), sur l'autre cliquet (18), prévu pour le passage d'une position EN SERVICE à une position HORS SERVICE de l'appareil de commutation, est précontraint dans la position HORS SERVICE.

4. Entraînement rotatif à ressort accumulateur selon l'une des revendications précédentes,
caractérisé en ce que
le disque de commande (34) comprend au moins deux surfaces de verrouillage (42, 44) qui, dans des positions de disponibilité différentes du disque de commande (34), coopèrent chacune avec un cliquet (18, 20) concerné, prévu en plus pour assurer le verrouillage de l'organe de blocage (16).

5. Entraînement rotatif à ressort accumulateur selon l'une des revendications précédentes,
caractérisé en ce que
l'élément de blocage (50, 52) désolidarisable comprend un demi-arbre (58, 60), susceptible de pivoter en particulier au moyen d'un levier d'actionnement (54, 56) et disposé dans la plage de pivotement du cliquet (20, 18) concerné.

6. Entraînement rotatif à ressort accumulateur selon l'une des revendications précédentes,
caractérisé en ce que
les différents cliquets (20, 18) des éléments de blocage (50, 52) associés sont actionnables simultanément par l'intermédiaire d'un dispositif d'actionnement (62) commun.
